# EUROPÄISCHE PATENTSCHRIFT

(11) **EP 1 321 094 B1**
(45) Veröffentlichungstag und Bekanntmachung des Hinweises auf die Patenterteilung: **22.08.2007**
(21) Anmeldenummer: 02028301.6
(22) Anmeldetag: 17.12.2002
(51) Int. Cl.: A47L 15/50

(54) **Rollenführung für insbesondere schubladenartig herausfahrbare Behältnisse von Haushaltsgeräten, insbesondere Geschirrspülmaschinen**
Roller guide, in particular for drawer type containers of domestic appliances, especially dishwashers
Guidage pour rouleaux pour des conteneurs des appareils électroménagers deplaçables comme tiroirs, en particulier pour lave-vaisselle

(30) Priorität: 22.12.2001 DE 10163866
(43) Veröffentlichungstag der Anmeldung: 25.06.2003
(73) Patentinhaber: Electrolux Home Products Corporation N.V., 1930 Zaventem (BE)
(72) Erfinder: Fifield, Bruce, 20100 Milano (MI) (IT); Broen, Martin Eduardo, AR-(1636) Olivos Buenos Aires (AR); Bayer, Johanes, 6890 Lustenau (AT)
(74) Vertreter: Baumgartl, Gerhard Willi

(56) Entgegenhaltungen:
- DE-A- 1 628 535
- DE-A- 2 603 753
- DE-A- 3 149 972
- DE-U- 29 902 915
- US-A- 2 799 541
- US-A- 5 242 222
- US-A- 5 671 986

## Beschreibung

Die Erfindung betrifft eine Rollenführung für insbesondere schubladenartig herausfahrbare Behältnisse von Haushaltsgeräten, insbesondere Geschirrspülmaschinen.

Um beispielsweise Geschirrkörbe aus dem Spülraum eines Geschirrspülers herausziehen zu können, sind Führungssysteme bekannt mit ersten Laufrollen, die wenigstens ein Paar gegenüberliegender Schienen in bezug auf den Spülraum führen, und zweiten Laufrollen, die den Geschirrkorb in bezug auf die Schienen führen. Dabei sind die ersten Laufrollen an gegenüberliegenden Längsseiten der Schienen und die zweiten Laufrollen in den Schienen angeordnet oder umgekehrt.

Eine bekannte Geschirrspülmaschine gemäß DE 29 92 915 U1 weist Rollenführungen mit Führungsschienen und darin laufenden Laufrollen auf, die im herausgefahrenen Zustand in schienengebundenen Kappen sitzen, die den laufrollengeführten Geschirrkorb wenigstens im ausgefahrenen Zustand stabil halten sollen, indem Vorsprünge dieser Kappen an den Seiten der Laufrollen spielfrei anliegen. Dies gelingt jedoch nur dann, wenn gegenüberliegende Laufrollen symmetrisch geführt sind. Ansonsten wird immer eine Laufrolle spielfrei und die andere spielbehaftet in der Kappe sitzen, so daß der durch die Laufrollen geführte Geschirrkorb auch im ausgefahrenen Zustand nicht stabil genug gehalten wird.

Der Erfindung liegt die Aufgabe zugrunde, die Stabilität des ausgefahrenen Behältnisses zu verbessern.

Erfindungsgemäß wird diese Aufgabe durch die Merkmale der Ansprüche 1 und 16 gelöst.

Die Rollenführung für insbesondere schubladenartig herausfahrbare Behältnisse von Haushaltsgeräten, insbesondere Geschirrspülmaschinen, besitzt eine Schiene, wenigstens eine in der Schiene laufende Laufrolle und einen am Ende der Schiene angeordneten ersten Einlauf zur wenigstens abschnittsweisen spielfreien Aufnahme einer Laufrollenachse. Im Gegensatz zur Aufnahme der Laufrolle selbst sichert die Aufnahme der Laufrollenachse Spielfreiheit auch bei unsymmetrischer Laufrollenführung.

Der insbesondere als Schlitz vorgesehene erste Einlauf ist in bezug auf die Laufrollenachse federnd und/oder klemmend ausgebildet, könnte aber auch exakt auf den Durchmesser der Laufrollenachse abgestimmt sein. Er weist eine quer zur Laufrollenachse wirkende Einengung auf, die insbesondere zum Schienenende hin kontinuierlich zunimmt, parallel zur Laufrichtung der Laufrolle verläuft oder diskret ist. Dabei kann die Einengung gegenüberliegend oder einseitig sein.

Dem ersten Einlauf zur zumindest abschnittsweisen spielfreien Aufnahme der Laufrollenachse ist vorzugsweise ein zweiter Einlauf zur zumindest zeitweisen spielfreien Aufnahme der Laufrolle zugeordnet.

Der insbesondere als Erhebung bzw. Vorsprung vorgesehene zweite Einlauf ist in bezug auf die Laufrolle federnd und/oder klemmend ausgebildet. Er weist eine längs der Laufrollenachse auf die Laufrolle wirkende Einengung auf, die insbesondere zum Schienenende hin kontinuierlich zunimmt, parallel zur Laufrichtung der Laufrolle verläuft oder diskret ist. Eine einseitige Ausbildung der Einengung ist hier bevorzugt.

Der erste und/oder der zweite Einlauf können in einer am Ende der Schiene angeordneten, insbesondere auf die Schiene aufgesteckten Kappe ausgebildet sein.

Eine Rollenführung weist insbesondere in Schienenrichtung verteilte Laufrollen auf, die am Behältnis oder am Haushaltsgerät angeordnet sein können, wobei die bedienerzugewandte vordere Laufrolle bzw. deren Achse mit dem ersten und/oder zweiten Einlauf zusammenwirkt.

Ein Haushaltsgerät, insbesondere Geschirrspülmaschine, besitzt vorzugsweise wenigstens ein Paar gegenüberliegender Rollenführungen der beschriebenen Art.

Die Erfindung wird anhand eines Ausführungsbeispiels näher erläutert. In den zugehörigen Zeichnungen zeigen:
Fig. 1 eine bekannte Endkappe,
Fig. 2 eine in der bekannten Endkappe in einer ersten Querposition aufgenommene Laufrolle,
Fig. 3 eine in der bekannten Endkappe in einer zweiten Querposition aufgenommene Laufrolle.
Fig. 4 eine erfindungsgemäße Endkappe,
Fig. 5 eine in der erfindungsgemäßen Endkappe in einer ersten Querposition aufgenommene Laufrolle und
Fig. 6 eine in der erfindungsgemäßen Endkappe in einer zweiten Querposition aufgenommene Laufrolle.

Eine bekannte Endkappe 2 gemäß Fig. 1-3 besitzt ebenso wie die Führungsschiene 4 einen C-förmigen Querschnitt mit zwei gegenüberliegenden spiegelbildlichen Wölbungen 8, 10, die auf einer Seite durch eine geschlossene Wand 12 verbunden sind und auf der gegenüberliegenden anderen Seite eine Öffnung 14 freigeben.

Sie ist an ihrem einen Ende 16 offen, um auf ein Ende 18 der Führungsschiene aufgesteckt zu werden, und an ihrem anderen Ende 20 geschlossen, um für eine in der Führungsschiene 4 laufende Laufrolle (Laufrad) 22 einen Anschlag zu bilden.

Die Wand 12 ist gegenüber den Wölbungen 8, 10 innen etwas zurückgesetzt und dadurch dünner als diese. Auf ihrer Innenseite 24 erheben sich zwei in Längsrichtung parallel zueinander verlaufende Rippen (Vorsprünge) 26, die in einem vom offenen Ende 16 ausgehenden ersten Abschnitt 28 schräg ansteigen und in einem anschließenden zweiten Abschnitt 30 auf gleichbleibendem Niveau verlaufen.

Je nachdem, ob sich die Laufrolle 22 näher an der Öffnung 14 (Fig.3) oder näher an der Wand 12 (Fig. 2) der Endkappe 2 befindet, weist sie einen Abstand zu den Rippen 26 auf oder liegen diese stabilisierend an der Laufrolle 22 an.

Zur Verbesserung der Stabilität einer in einer Endlage befindlichen Laufrolle 22 weist eine erfindungsgemäße Endkappe 32 gemäß Fig. 4-6 in der Wand 12 zusätzlich zu den Rippen 26 einen Schlitz 34 auf, der sich vom offenen Ende 16 aus in Richtung des geschlossenen Endes 20 erstreckt, wobei er sich in einem (ersten) Abschnitt zunehmend verengen kann, bevor er in einem anschließenden (zweiten) Abschnitt eine konstante lichte Weite aufweist. Obwohl prinzipiell beidseitig des Schlitzes 34 möglich, ergibt sich eine eventuelle Verengung vorzugsweise aus einer unteren Anlaufschräge des Schlitzes 34, während der obere Rand 42 parallel zur Längserstreckung der Führungsschiene 4 verläuft.

Insgesamt ist der Schlitz 34 so positioniert, daß die Achse 44 der Laufrolle 22 in den Schlitz 34 einfahren kann. Beim hier dargestellten C-förmigen Querschnitt von Endkappe 32 und Führungsschiene 4 befindet sich der Schlitz 34 etwa mittig zwischen den Wölbungen 8, 10 der Endkappe 32 und deren Rippen 26. Anders als die bekannten Endkappen 2, die mit der Öffnung 14 zur Achse 44 der Laufrolle 22 aufgesteckt sind, weist bei den erfindungsgemäßen Endkappen 32 die Wand 12 mit dem Schlitz 34 zur Laufrollenachse 44.

In den Führungsschienen 4, die an nichtdargestellten gegenüberliegenden Wandungen eines Spülraumes eines Geschirrspülers fest oder nach vorn herausbewegbar angeordnet sein können, laufen jeweils wenigstens zwei voneinander beabstandete Laufrollen 22, deren Achsen 44 an einem wiederum nichtdargestellten Geschirrkorb angeordnet sind. Da der Abstand der Laufrollen 22 längs der Führungsschienen 4 deutlich geringer ist als deren Länge, läßt sich der Geschirrkorb in Bezug auf die Führungsschienen aus dem Spülraum herausziehen und in diesen hineinschieben.

Die Wirkungsweise ist folgende:

Wird der Geschirrkorb oder ein anderes Behältnis eines Haushaltsgerätes aus dem Spülraum oder einem anderen Arbeitsraum herausgezogen, bewegen sich zuerst die Führungsschienen 4 in bezug auf den Spülraum und dann der Geschirrkorb in bezug auf die Führungsschienen 4, indem alle Laufrollen 22 in den Führungsschienen 4 abrollen, bis die vorderen Laufrollen 22 in die vorzugsweise aus Kunststoff bestehenden Endkappen 32 einfahren, wo ihr seitliches Spiel durch die seitlich vorspringenden Rippen 26 beschränkt wird. Da dieses Spiel auch vom Abstand der gegenüberliegenden Führungsschienen 4 und dem Abstand der gegenüberliegenden Laufrollen 22 abhängt, ist ein seitliches Klemmen der vorderen Laufrollen 22 nicht in jedem Fall gegeben.

Dies wird jedoch dadurch ausgeglichen, daß mit dem Einlaufen der vorderen Laufrollen 22 in die Endkappen 32 gleichzeitig die Laufrollenachsen 44 in die Schlitze 34 einlaufen, in denen sie nach dem Passieren der sich eventuell verengenden (ersten) Abschnitte'in den (zweiten) Abschnitten achsnormal geklemmt werden.

Obwohl anhand einer spezifisch geschlitzten Endkappe für Führungsschienen einer Oberkorbführung eines Geschirrspülers dargestellt, umfaßt die Erfindung selbstverständlich auch andere Ausführungen. So ist es denkbar, kontinuierliche Verengungen der Schlitze durch diskrete Verengungen zu ersetzen, die beispielsweise einen Anlaufbereich von einem sich wieder erweiternden Bereich trennen, so daß sich der Schlitz schlüssellochartig darstellt. Auch sind neben anderen Querschnitten der Endkappen und/oder der Führungsschienen andere erste Einläufe vorgesehen, sofern eine spielfreie Achsaufnahme, beispielsweise eine federnde Achsklemmung möglich bleibt.

## Patentansprüche

1. Rollenführung für insbesondere schubladenartig herausfahrbare Behältnisse von Haushaltsgeräten, insbesondere Geschirrspülmaschinen, mit einer Schiene (4), wenigstens einer in der Schiene (4) laufenden Laufrolle (22), **gekennzeichnet durch** einem am Ende (18) der Schiene (4) angeordneten ersten Einlauf zur wenigstens abschnittsweisen spielfreien Aufnahme einer Laufrollenachse (44).

2. Rollenführung nach Anspruch 1, bei der der erste Einlauf in bezug auf die Laufrollenachse (44) federnd und/oder klemmend ausgebildet ist.

3. Rollenführung nach Anspruch 1 oder 2, bei der der erste Einlauf als Schlitz (34) ausgebildet ist.

4. Rollenführung nach einem der Ansprüche 1 bis 3, bei der der erste Einlauf eine quer zur Laufrollenachse (44) wirkende Einengung aufweist.

5. Rollenführung nach Anspruch 4, bei der die Einengung zum Schienenende (18) hin kontinuierlich zunimmt, parallel zur Laufrichtung der Laufrolle (22) verläuft oder diskret ausgebildet ist.

6. Rollenführung nach Anspruch 4 oder 5, bei der die Einengung gegenüberliegend oder einseitig ausgebildet ist.

7. Rollenführung nach einem der Ansprüche 1 bis 6, bei der dem ersten Einlauf (34) zur zumindest abschnittsweisen spielfreien Aufnahme der Laufrollenachse (44) ein zweiter Einlauf (26) zur zumindest zeitweisen spielfreien Aufnahme der Laufrolle (22) zugeordnet ist.

8. Rollenführung nach Anspruch 7, bei der der zweite Einlauf in bezug auf die Laufrolle (22) federnd und/oder klemmend ausgebildet ist.

9. Rollenführung nach Anspruch 7 oder 8, bei der der zweite Einlauf als ein in Richtung Laufrolle (22) gerichteter Vorsprung (26) ausgebildet ist.

10. Rollenführung nach einem der Ansprüche 7 bis 9, bei der der zweite Einlauf eine längs der Laufrollenachse (44) auf die Laufrolle (22) wirkende Einengung aufweist.

11. Rollenführung nach Anspruch 10, bei der die Einengung zum Schienenende (18) hin kontinuierlich zunimmt, parallel zur Laufrichtung der Laufrolle (22) verläuft oder diskret ausgebildet ist.

12. Rollenführung nach Anspruch 10 oder 11, bei der die Einengung einseitig ausgebildet ist.

13. Rollenführung nach einem der Ansprüche 1 bis 12, bei der der erste und/oder der zweite Einlauf in einer am Ende (18) der Schiene (4) angeordneten, insbesondere aufgesteckten Kappe (2, 32) ausgebildet sind.

14. Rollenführung nach einem der Ansprüche 1 bis 13, bei der in Schienenrichtung verteilte Laufrollen (22) vorgesehen sind.

15. Rollenführung nach einem der Ansprüche 1 bis 14, bei der die Laufrollen (22) am Behältnis und/oder am Haushaltsgerät angeordnet sind.

16. Haushaltsgerät, insbesondere Geschirrspülmaschine, mit wenigstens einem Paar gegenüberliegender Rollenführungen nach einem der Ansprüche 1 bis 15.

## Claims

1. Roller guide for containers of household apparatuses, in particular dishwashing machines, which can be moved out in particular like a drawer, having a rail (4), at least one roller (22) running in the rail (4), **characterised by** a first run-in arranged at the end (18) of the rail (4), for play-free, at least in sections, receiving of a roller axis (44).

2. Roller guide according to claim 1, in which the first run-in is designed to be resilient and/or clamping with reference to the roller axis (44).

3. Roller guide according to claim 1 or 2, in which the first run-in is designed as a slot (34).

4. Roller guide according to one of claims 1 to 3, in which the first run-in has a constriction acting transversely to the roller axis (44).

5. Roller guide according to claim 4, in which the constriction increases continuously towards the rail end (18), runs parallel to the running direction of the roller (22) or is designed to be discrete.

6. Roller guide according to claim 4 or 5, in which the constriction is formed opposite or on one side.

7. Roller guide according to one of claims 1 to 6, in which a second run-in (26) for play-free, at least at times, receiving of the roller (22) is assigned to the first run-in (34) for play-free, at least in sections, receiving of the roller axis (44).

8. Roller guide according to claim 7, in which the second run-in is designed to be resilient and/or clamping with reference to the roller (22).

9. Roller guide according to claim 7 or 8, in which the second run-in is designed as a projection (26) directed in the direction of the roller (22).

10. Roller guide according to one of claims 7 to 9, in which the second run-in has a constriction acting on the roller (22) along the roller axis (44).

11. Roller guide according to claim 10, in which the constriction increases continuously towards the rail end (18), runs parallel to the running direction of the roller (22) or is designed to be discrete.

12. Roller guide according to claim 10 or 11, in which the constriction is formed on one side.

13. Roller guide according to one of claims 1 to 12, in which the first and/or the second run-in are formed in a cap (2, 32) arranged, in particular mounted, on the end (18) of the rail (4).

14. Roller guide according to one of claims 1 to 13, in which rollers (22) distributed in rail direction are provided.

15. Roller guide according to one of claims 1 to 14, in which the rollers (22) are arranged on the container and/or on the household apparatus.

16. Household apparatus, in particular dishwashing machine, having at least one pair of roller guides opposite one another according to one of claims 1 to 15.

## Revendications

1. Guidage pour rouleaux pour des conteneurs d'appareils électroménagers déplaçables en particulier comme tiroirs, en particulier pour lave-vaisselle, avec un rail (4), au moins un galet de roulement (22) roulant dans le rail (4), **caractérisé par** une première entrée disposée à la fin (18) du rail (4) pour la réception au moins par sections sans jeu d'un axe de galet de roulement (44).

2. Guidage pour rouleaux selon la revendication 1, où la première entrée, relativement à l'axe de galet de roulement (44), est réalisée d'une manière élastique et/ou à serrage.

3. Guidage pour rouleaux selon la revendication 1 ou 2, où la première entrée est réalisée comme fente (34).

4. Guidage pour rouleaux selon l'une des revendications 1 à 3, où la première entrée présente un rétrécissement agissant transversalement à l'axe de galet de roulement (44) .

5. Guidage pour rouleaux selon la revendication 4, où le rétrécissement vers l'extrémité de rail (18) augmente continuellement, s'étend parallèlement à la direction de roulement du galet de roulement (22) ou est réalisé d'une manière discrète.

6. Guidage pour rouleaux selon la revendication 4 ou 5, où le rétrécissement est réalisé en face ou sur un côté.

7. Guidage pour rouleaux selon l'une des revendications 1 à 6, dans lequel est associée à la première entrée (34) pour la réception au moins par sections sans jeu de l'axe de galet de roulement (44) une deuxième entrée (26) pour la réception au moins temporairement sans jeu du galet de roulement (22).

8. Guidage pour rouleaux selon la revendication 7, où la deuxième entrée est réalisée par rapport au galet de roulement (22) d'une manière élastique et/ou à serrage.

9. Guidage pour rouleaux selon la revendication 7 ou 8, dans lequel la deuxième entrée est réalisée comme une saillie (26) dirigée en direction du galet de roulement (22).

10. Guidage pour rouleaux selon l'une des revendications 7 à 9, où la deuxième entrée présente un rétrécissement agissant le long de l'axe du galet de roulement (44) sur le galet de roulement (22).

11. Guidage pour rouleaux selon la revendication 10, où le rétrécissement augmente continuellement vers l'extrémité de rail (18), s'étend parallèlement à la direction de roulement du galet de roulement (22) ou est réalisé d'une manière discrète.

12. Guidage pour rouleaux selon la revendication 10 ou 11, où le rétrécissement est réalisé à un côté.

13. Guidage pour rouleaux selon l'une des revendications 1 à 12, où la première et/ou la deuxième entrée sont réalisées dans un capuchon (2, 32) disposé à l'extrémité (18) du rail (4), en particulier emboîté.

14. Guidage pour rouleaux selon l'une des revendications 1 à 13, où des galets de roulement (22) répartis dans la direction du rail sont prévus.

15. Guidage pour rouleaux selon l'une des revendications 1 à 14, où les galets de roulement (22) sont disposés au conteneur et/ou à l'appareil électroménager.

16. Appareil électroménager, en particulier lave-vaisselle, avec au moins une paire de guidages pour rouleaux opposés selon l'une des revendications 1 à 15.
